# FASCICULE DE BREVET EUROPEEN

(11) **EP 0 908 580 B1**
(45) Date de publication et mention de la délivrance du brevet: **23.07.2003**
(21) Numéro de dépôt: 98402483.6
(22) Date de dépôt: 07.10.1998
(51) Int. Cl.: E04F 21/18

(54) **Dispositif pour la construction d'une façade de plaques**
Vorrichtung zum Herstellen von einer Fassade aus Platten
Apparatus for constructing a facade made of panels

(30) Priorité: 07.10.1997 FR 9712490
(43) Date de publication de la demande: 14.04.1999
(73) Titulaire: MOCH, Uriel, Pierre, 38100 Grenoble (FR)
(72) Inventeur: MOCH, Uriel, Pierre, 38100 Grenoble (FR)
(74) Mandataire: Casalonga, Axel

(56) Documents cités:
- EP-A- 0 168 097
- DE-A- 1 509 966
- FR-A- 2 538 867
- US-A- 5 323 577

## Description

La présente invention concerne un dispositif pour la construction d'une façade de plaques disposées en rangées horizontales les unes au-dessus des autres et reliées à des profilés horizontaux de fixation fixés à une structure support.

A l'heure actuelle, pour construire une telle façade, on fixe tout d'abord les profilés horizontaux de fixation contre la structure support puis on monte sur ces profilés de fixation les plaques, les unes après les autres, à l'aide d'éléments de fixation qui entrent en prise avec les bords des plaques et les profilés de fixation.

Cette manière de procéder présente notamment les inconvénients suivants. D'une part, il convient de fixer les profilés horizontaux de fixation à la structure support selon des écartements prédéterminés fonction de la hauteur des plaques à poser et d'autre part, la pose des plaques les unes après les autres prend énormément de temps.

La présente invention vise à remédier à ces inconvénients.

Le dispositif de pose pour la construction d'une façade de plaques disposées en rangées horizontales comprend, selon l'invention, au moins deux bras sensiblement verticaux situés à distance l'un de l'autre, une poutre horizontale portée par la partie supérieure desdits bras et présentant une partie longitudinale en saillie ainsi que des moyens de maintien reliés auxdits bras entre ladite poutre et leur extrémité inférieure et comprenant respectivement un organe de maintien en saillie présentant à son extrémité un doigt d'accrochage.

Ainsi, après la pose d'une rangée de plaques et fixation à la structure support du profilé de fixation de la partie supérieure des plaques de cette rangée, on peut exécuter les opérations suivantes.

On installe le dispositif en accrochant lesdits doigts d'accrochage en arrière d'un rebord d'accrochage dudit profilé de fixation déjà posé, la partie inférieure desdits bras venant en appui contre la face extérieure d'une rangée de plaques déjà posée et ladite poutre horizontale se situant à distance de ladite structure support. On monte le bord inférieur des plaques de la rangée de plaques à poser sur le rebord supérieur dudit profilé de fixation déjà posé grâce à des éléments de fixation, ces plaques venant en appui incliné vers l'avant contre ladite poutre horizontale et en avant de la structure support. On monte un profilé de fixation à poser sur le bord supérieur des plaques de la rangée à poser grâce à des éléments de fixation venant à cheval sur le rebord inférieur de ce profilé de fixation à poser. On avance ledit profilé de fixation à poser jusqu'à ce qu'ils viennent contre la structure support, entraînant ainsi le bord supérieur desdites plaques de la rangée de plaques à poser vers la structure support. On fixe ledit profilé de fixation à poser sur la structure support. Puis on dépose ou enlève le dispositif en décrochant lesdits doigts du rebord d'accrochage dudit profilé de fixation déjà posé.

Selon une variante de l'invention, l'organe de maintien desdits moyens de maintien comprend un bras muni à son extrémité du doigt d'accrochage précité, en arrière d'un rebord s'étendant vers le haut dudit profilé de fixation et susceptible de passer entre deux plaques horizontalement adjacentes.

Selon une autre variante de l'invention, l'organe de maintien desdits moyens de maintien comprend une tige munie à son extrémité du doigt d'accrochage précité et munie d'un moyen de manoeuvre en rotation permettant de faire pivoter ce doigt entre une position d'orientation vers le bas pour pouvoir entrer en prise en arrière d'un rebord qui s'étend vers le haut dudit profilé de fixation, qui s'étend vers le haut à l'opposé de son rebord inférieur, et une position horizontale dans laquelle il peut passer entre deux rangées horizontales de plaques.

Selon l'invention, lesdits moyens de maintien sont de préférence montés coulissant le long desdits bras.

Selon l'invention, lesdits bras sont de préférence montés coulissant le long de ladite poutre horizontale.

Selon l'invention, les parties inférieures desdits bras portent de préférence des moyens d'appui latéraux en saillie.

Selon l'invention, lesdits moyens d'appui latéraux sont de préférence en un matériau amortisseur.

La présente invention sera mieux comprise à l'étude de dispositifs de pose pour la construction d'une façade de plaques, décrits à titre d'exemples non limitatifs et illustrés par le dessin sur lequel :
- la figure 1 représente une coupe verticale d'un premier dispositif selon la présente invention ;
- la figure 2 représente une vue en élévation, en perspective, du dispositif représenté sur la figure 1 ;
- la figure 3 représente une coupe verticale d'un second dispositif selon la présente invention ;
- et la figure 4 représente une vue en élévation, en perspective, du dispositif représenté sur la figure 3.

En se reportant aux figures 1 et 2, on voit que le dispositif de pose représenté, repéré d'une manière générale par la référence 1, comprend deux bras parallèles 2 et 3 sensiblement verticaux, qui portent à leur extrémité supérieure, une poutre horizontale 4. Cette poutre 4 s'étend au travers de passages 5 et 6 des bras 2 et 3 de façon à pouvoir être réglés l'écartement entre ces bras le long de cette poutre 4.

La poutre 4 présente une aile longitudinale 7 d'appui latéral, en saillie d'un côté des bras 2 et 3. Les bras 2 et 3 portent des vis transversales de pression 8 et 9 qui sont manoeuvrables par le côté opposé à l'aile en saillie 7 et qui permettent de les fixer par pression dans les passages 5 et 6 en des endroits déterminés le long de la poutre 4.

Les extrémités inférieures des bras 2 et 3 sont traversées par des vis transversales d'appui 10 et 11 dont les extrémités qui sont situées du côté de l'aile longitudinale 7 portent des tampons amortisseurs 12 par exemple en caoutchouc.

Entre les vis d'appui 10 et 11 et la poutre 4, les bras 2 et 3 portent, plutôt dans leur partie basse, des petites plaques transversales 13 et 14 qui présentent des bras 15 et 16 qui s'étendent du côté de l'aile 7 de la poutre 4 et aux extrémités desquelles sont formés des crochets 17 et 18 qui s'étendent vers le bas. Ces crochets 17 et 18 sont disposés au-delà du plan tangent à l'aile d'appui 7 de la poutre 4 et aux tampons 12.

Le dispositif 1 qui vient d'être décrit est particulièrement destiné à la construction d'une façade verticale 19 de la manière suivante.

La façade 19 comprend une rangée horizontale 20 déjà posée de plaques verticales 21 disposées les unes à côté des autres et à faible distance et dont les bords supérieurs sont reliés à un profilé horizontal de fixation 22 fixé contre la paroi verticale 23a d'un mur 23, par l'intermédiaire d'éléments de fixation 24.

Le profilé de fixation 22 est de section en forme de I. Les extrémités des branches de l'une de ses parties 25 de section en forme de U, ouvert sur le côté, sont en appui contre la paroi 23a du mur 23, ce profilé 22 étant fixé au mur 23 par des vis transversales 26 qui s'étendent au travers de son âme 27.

L'extrémité de la branche supérieure de l'autre partie 28 de section en forme de U du profilé de fixation 22, ouvert sur l'autre côté, se prolonge par un rebord supérieur 29 qui s'étend vers le haut.

L'extrémité de la branche inférieure de la partie 28 du profilé de fixation 22 se prolonge par un rebord inférieur 30 qui s'étend vers le bas et par un rebord 30a opposé qui s'étend vers le haut.

Les éléments de fixation 24, qui sont de préférence constitués conformément aux enseignements du brevet européen EP-A-325 642, sont disposés d'une part à cheval sur le rebord inférieur 30 du profilé de fixation 22 et d'autre part à cheval sur le bord supérieur des plaques verticales 20.

Pour procéder au montage d'une rangée horizontale 31 suivante de plaques 32, identiques au moins en longueur aux plaques 21, qui sera disposée au-dessus et à faible distance de la rangée horizontale 20 déjà posée, on peut procéder de la manière suivante.

On suspend le dispositif de pose 1 au profilé de fixation 22 déjà posé en accrochant ses crochets 17 et 18 sur le rebord supérieur 29 de ce profilé déjà posé.

Dans cette position accrochée, les bras en saillie 15 et 16 des plaques 13 et 14 du dispositif 1 sont légèrement engagés, respectivement, entre deux plaques 20 déjà posées, les bras 2 et 3 ayant été préalablement positionnés le long de la poutre d'appui 4 à cet effet. Les tampons 12 des vis 10 et 11 du dispositif 1 sont en appui contre la face extérieure de la rangée horizontale 20 de plaques 21 déjà posées. Les bras 2 et 3 du dispositif 1 sont légèrement inclinés de telle sorte que l'aile longitudinale d'appui 7 de la poutre 4 est à distance de la face 23a du mur 23, au-delà du plan vertical déterminé par la face extérieure de la rangée horizontale 20 de plaques 21 déjà posées.

Le dispositif 1 étant ainsi installé, on monte, les unes après les autres, les plaques 32 de la rangée de plaques 31 à poser de la manière suivante.

On passe les plaques 32 à poser entre l'aile longitudinale d'appui 7 de la poutre 4 et le mur 23. On fixe les bords inférieurs de ces plaques 32 à l'aide d'éléments de fixation 33, identiques aux éléments de fixation 24, dont une partie vient à cheval sur le rebord supérieur 29 du profilé de fixation 22 déjà posé et à cheval sur le bord inférieur des plaques 32 à poser. Ceci étant fait, les plaques 32 à poser sont légèrement inclinées vers l'extérieur et leur partie supérieure reste en appui contre l'aile longitudinale d'appui 7 de la poutre 4.

Puis, on monte sur le bord supérieur des plaques 32 à poser un nouveau profilé de fixation 34 à poser, identique au profilé de fixation 22, par l'intermédiaire d'éléments de fixation 35, identiques aux éléments de fixation 24, le profilé de fixation 34 étant à distance de la paroi 23a du mur 23 et entre cette dernière et la rangée horizontale 31 de plaques 32 à poser et les éléments de fixation 35 étant d'une part à cheval sur le rebord inférieur 36 du profilé de fixation 34 à poser et à cheval sur le bord supérieur des plaques 32 à poser.

Ensuite, on déplace ensemble, en les faisant pivoter autour de leurs bords inférieurs reliés au profilé de fixation 27 déjà posé par les éléments de fixation 33, le profilé de fixation 34 à poser et la partie supérieure de la rangée horizontale 31 de plaques 32 à poser, en direction de la paroi 23a du mur 23, en les écartant de l'aile d'appui 7 de la poutre horizontale d'appui 4.

Le profilé de fixation 34 à poser étant amené contre la paroi 23a du mur 23, dans une position correspondant à celle du profilé de fixation 27 déjà posé, on peut alors le fixer contre cette paroi par des vis de fixation non représentées correspondant aux vis 26 fixant le profilé de fixation 27 déjà posé.

La nouvelle rangée horizontale 31 étant ainsi posée, on peut alors décrocher ou déposer le dispositif 1 en le soulevant légèrement de manière à séparer ses crochets 17 et 18 du rebord supérieur 29 du profilé de fixation 27 et en l'écartant de la rangée horizontale 20 déjà posée et de la rangée horizontale 31 qu'on vient de poser.

Les plaques 32 de la nouvelle rangée horizontale 31 ainsi posée se trouvent prises entre les éléments de fixation 33 reliés au profilé de fixation 27 déjà posé et les éléments de fixation 35 reliés au profilé de fixation 34 qui vient d'être posé.

On peut alors recommencer les opérations décrites ci-dessus pour poser une nouvelle rangée horizontale de plaques au-dessus de la rangée horizontale 31 ou plus loin le long du profilé de fixation 22 déjà posé.

Il résulte de ce qui précède que le dispositif de pose 1 permet notamment de mettre en position de fixation contre la paroi 23a du mur 23 le profilé supérieur de fixation 34 à poser et la partie supérieure des plaques 32 de la rangée horizontale 31 à poser, le profilé 34 à poser se trouvant immédiatement dans sa bonne position d'écartement par rapport au profilé de fixation 27 déjà posé.

En se reportant maintenant aux figures 3 et 4, on voit que le dispositif de pose 37 représenté se différencie du dispositif de pose 1 décrit précédemment par le fait que les petites plaques fixes 15 et 16 à crochets 17 et 18 sont remplacées par des coulisseaux 38 et 39. Ces derniers sont traversés par les bras parallèles verticaux 40 et 41 de ce dispositif et sont réglables le long de ces derniers.

Les coulisseaux 38 et 39 sont susceptibles d'être bloqués par pression en des positions de réglage le long des bras 40 et 41 grâce à des excentriques 42 manoeuvrables par des poignées 43.

Les coulisseaux 38 et 39 portent, latéralement aux bras 40 et 41, des tiges transversales rotatives 44 et 45. Les extrémités extérieures de ces tiges sont munies de poignées extérieures 46 et 47. Leurs autres extrémités portent des crochets radiaux 52 et 53 qui s'étendent librement au-delà du plan tangent à l'aile longitudinale d'appui 48 de la poutre horizontale 49 portée par les bras 40 et 41 comme décrit précédemment et aux extrémités de tampons amortisseurs 50 et 51 fixés sur les extrémités inférieures des bras 40 et 41.

Pour installer le dispositif de pose 37 sur la rangée horizontale 20 de plaques 21 déjà posées de l'exemple précédent, on engage les crochets 53 dans la partie extérieure en forme de U 28 du profilé de fixation déjà posé 22 et on fait pivoter les tiges 44 et 45 grâce à leurs poignées 46 et 47 de manière à orienter leurs crochets 52 et 53 vers le bas, en arrière du rebord d'accrochage 30a du profilé de fixation déjà posé 22.

Le dispositif de pose 37 se trouve alors dans une position équivalente à celle du dispositif de pose 1 décrit dans l'exemple précédent en référence aux figures 1 et 2. Les crochets sont en prise en arrière du rebord 30a du profilé de fixation 22 déjà posé, à l'intérieur de son profil en U 28. Les tampons 50 et 51 sont en appui contre la face extérieure de la rangée horizontale 20 de plaques 21 déjà posées. La poutre d'appui 49 est à distance du mur 23.

On peut alors monter et installer les plaques 32 de la nouvelle rangée horizontale 31 à poser et son profilé supérieur 34 comme décrit précédemment.

Après quoi, pour démonter ou déposer le dispositif 37, on fait tourner ses tiges 44 et 45 en manoeuvrant ses poignées 46 et 47, jusqu'à disposer ses crochets 52 et 53 horizontalement, dégagés du rebord d'accrochage 30a du profilé de fixation 22.

Puis, on écarte le dispositif 37 des rangées 20 et 31 de plaques posées en faisant passer l'extrémité libre des tiges 44 et 45 et les crochets 52 et 53 au-dessus du rebord d'accrochage 31 du profilé de fixation 22 et entre le bord supérieur de la rangée horizontale 20 déjà posée de plaques 21 et le bord inférieur de la rangée horizontale 31 de plaques 32 qui vient d'être posée, les tiges 44 et 45 et les crochets 52 et 53 étant dimensionnés à cet effet.

A la différence du dispositif de pose 1 décrit en référence aux figures 1 et 2, le dispositif 37 décrit en référence aux figures 3 et 4 présente l'avantage de pouvoir être installé le long d'un profilé de fixation 22 déjà posé, en n'importe quel endroit de sa longueur, quelque soit la longueur des plaques à poser et l'écartement vertical entre ces dernières et quel que soit l'écartement entre ses bras 40 et 41.

La présente invention ne se limite pas aux exemples ci-dessus décrits. Bien des variantes de réalisation sont possibles sans sortir du cadre décrit, qui est déterminé par la teneur des revendications.

## Revendications

1. Dispositif de pose pour la construction d'une façade (19) de plaques (21) disposées en rangées horizontales (20) les unes au dessus des autres et reliées à des profilés horizontaux de fixation (22) fixés à une structure support (23) ; lesdits profilés de fixation comprenant, à distance l'un de l'autre, un rebord supérieur (29) qui s'étend vers le haut pour recevoir à cheval des éléments de fixation (33) du bord inférieur des plaques et un rebord inférieur (30) qui s'étend vers le bas pour recevoir à cheval des éléments de fixation (24) du bord supérieur des plaques ;
**caractérisé par le fait qu'**il comprend au moins deux bras (2, 3) sensiblement verticaux situés à distance l'un de l'autre, une poutre horizontale (4) portée par la partie supérieure desdits bras et présentant une partie longitudinale en saillie (7) ainsi que des moyens de maintien (14) reliés auxdits bras entre ladite poutre et leur extrémité inférieure et comprenant respectivement un organe de maintien en saillie (14) présentant à son extrémité un doigt d'accrochage (17),
de telle sorte qu'après la pose d'une rangée (20) de plaques et fixation à la structure support du profilé de fixation (22) de la partie supérieure des plaques (21) de cette rangée :
on installe le dispositif en accrochant lesdits doigts d'accrochage en arrière d'un rebord d'accrochage dudit profilé de fixation déjà posé, la partie inférieure desdits bras venant en appui contre la face extérieure d'une rangée de plaques déjà posée et ladite poutre horizontale se situant à distance de ladite structure support ;
on monte le bord inférieur des plaques de la rangée de plaques à poser sur le rebord supérieur dudit profilé de fixation déjà posé grâce à des éléments de fixation, ces plaques venant en appui incliné vers l'avant contre ladite poutre horizontale et en avant de la structure support ;
on monte un profilé de fixation à poser sur le bord supérieur des plaques de la rangée à poser grâce à des éléments de fixation venant à cheval sur le rebord inférieur de ce profilé de fixation à poser ;
on avance ledit profilé de fixation à poser jusqu'à ce qu'il viennent contre la structure support, entraînant ainsi le bord supérieur desdites plaques de la rangée de plaques à poser vers la structure support ;
on fixe ledit profilé de fixation à poser sur la structure support ;
puis on dépose ou enlève le dispositif en décrochant lesdits doigts du rebord d'accrochage dudit profilé de fixation déjà posé.

2. Dispositif selon la revendication 1, **caractérisé par le fait que** l'organe de maintien desdits moyens de maintien comprend un bras (16) muni à son extrémité dudit doigt d'accrochage (18) en arrière d'un rebord (29) s'étendant vers le haut dudit profilé de fixation (22) et susceptible de passer entre deux plaques horizontalement adjacentes.

3. Dispositif selon la revendication 1, **caractérisé par le fait que** l'organe de maintien desdits moyens de maintien comprend une tige (45) munie à son extrémité dudit doigt d'accrochage (53) et munie d'un moyen de manoeuvre en rotation permettant de faire pivoter ce doigt entre une position d'orientation vers le bas pour pouvoir entrer en prise en arrière d'un rebord qui s'étend vers le haut (30a) dudit profilé de fixation (22), qui s'étend vers le haut à l'opposé de son rebord inférieur, et une position horizontale dans laquelle il peut passer entre deux rangées horizontales de plaques.

4. Dispositif selon l'une quelconque des revendications précédentes, **caractérisé par le fait que** lesdits moyens de maintien (39) sont montés coulissant le long desdits bras.

5. Dispositif selon l'une quelconque des revendications précédentes, **caractérisé par le fait que** lesdits bras (40) sont montés coulissant le long de ladite poutre horizontale.

6. Dispositif selon l'une quelconque des revendications précédentes, **caractérisé par le fait que** les parties inférieures desdits bras portent des moyens d'appui latéraux en saillie (12).

7. Dispositif selon la revendication précédente 6, **caractérisé par le fait que** lesdits moyens d'appui latéraux sont en un matériau amortisseur.

## Patentansprüche

1. Einbauvorrichtung zum Errichten einer Fassade (19) aus Platten (21), die in waagerechten Reihen (20) übereinander angeordnet und mit waagerechten Befestigungsprofilen (22) verbunden sind, die an einem Tragwerk (23) befestigt sind; wobei die Befestigungsprofile in einem gewissen Abstand voneinander eine obere Krempe (29), die sich nach oben erstreckt, um rittlings Befestigungselemente (33) der unteren Plattenkante aufzunehmen, und eine untere Krempe (30), die sich nach unten erstreckt, um rittlings Befestigungselemente (24) der oberen Plattenkante aufzunehmen, umfassen;
**dadurch gekennzeichnet, dass** sie mindestens zwei im Wesentlichen senkrechte Arme (2, 3), die voneinander beabstandet sind, einen waagerechten Balken (4), der von dem oberen Teil der Arme getragen wird und einen länglichen, hervorstehenden Teil (7) aufweist, so wie Haltemittel (14), die mit den Armen zwischen dem Balken und ihrem unteren Ende verbunden sind und jeweils ein hervorstehendes Halteorgan (14) umfassen, das an seinem Ende einen Haken (17) aufweist, umfasst,
derart, dass nach dem Einbauen einer Plattenreihe (20) und der Befestigung an dem Tragwerk des Befestigungsprofils (22) des oberen Teils der Platten (21) dieser Reihe:
die Vorrichtung installiert wird, indem die Haken hinter einer Einhakkrempe des bereits eingebauten Befestigungsprofils eingehakt werden, wobei der untere Teil der Arme an die Au_enseite einer bereits eingebauten Plattenreihe zu liegen kommt und der waagerechte Balken von dem Tragwerk beabstandet ist;
die untere Plattenkante der einzubauenden Plattenreihe auf der oberen Krempe des bereits durch Befestigungselemente eingebauten Befestigungsprofils angebracht wird, wobei diese Platten nach vorne geneigt an den waagerechten Balken und vor das Tragwerk zu liegen kommen;
ein einzubauendes Befestigungsprofil auf der oberen Plattenkante der einzubauenden Reihe durch Befestigungselemente, die rittlings auf die untere Krempe dieses einzubauenden Befestigungsprofils zu liegen kommen, angebracht wird;
das einzubauende Befestigungsprofil vorgerückt wird, bis es an dem Tragwerk zu liegen kommt, wobei es so die obere Kante der Platten der einzubauenden Plattenreihe in Richtung auf das Tragwerk mitnimmt;
das auf dem Tragwerk einzubauende Befestigungsprofil befestigt wird;
die Vorrichtung abgenommen oder entfernt wird, indem die Haken der Einhakkrempe des bereits eingebauten Befestigungsprofils ausgehakt werden.

2. Vorrichtung nach Anspruch 1, **dadurch gekennzeichnet, dass** das Halteorgan der Haltemittel einen Arm (16) umfasst, der an seinem Ende mit dem Haken (18) hinter einer Krempe (29) versehen ist, die sich auf das Oberteil des Befestigungsprofils (22) zu erstreckt und zwischen zwei waagerecht benachbarten Platten hindurchgehen kann.

3. Vorrichtung nach Anspruch 1, **dadurch gekennzeichnet, dass** das Halteorgan der Haltemittel einen Stiel (45) umfasst, der an seinem Ende mit dem Haken (53) versehen ist und mit einem Drehbetätigungsmittel versehen ist, das es ermöglicht, diesen Haken zwischen einer nach unten gerichteten Stellung, um hinter einer Krempe eingreifen zu können, die sich auf das Oberteil (30a) des Befestigungsprofils (22) zu erstreckt, das sich nach oben gegenüber seiner unteren Krempe erstreckt, und einer waagerechten Stellung, in der er zwischen zwei waagerechten Plattenreihen hindurchgehen kann, zu verschwenken.

4. Vorrichtung nach einem der vorhergehenden Ansprüche, **dadurch gekennzeichnet, dass** die Haltemittel (39) an den Armen entlang gleitend angebracht sind.

5. Vorrichtung nach einem der vorhergehenden Ansprüche, **dadurch gekennzeichnet, dass** die Arme (40) an dem waagerechten Balken entlang gleitend angebracht sind.

6. Vorrichtung nach einem der vorhergehenden Ansprüche, **dadurch gekennzeichnet, dass** die unteren Teile der Arme seitliche, hervorstehende Auflagemittel (12) tragen.

7. Vorrichtung nach dem vorhergehenden Anspruch 6, **dadurch gekennzeichnet, dass** die seitlichen Auflagemittel aus einem dämpfenden Material bestehen.

## Claims

1. Installation device for the construction of a facade (19) of plates (21) arranged in horizontal rows (20) one above the other and joined to horizontal fastening sections (22) fastened to a support structure (23); said fastening sections including, at a distance from each other, an upper flange (29) which extends upwardly in order to straddle fastening elements (33) of the lower edge of the plates and a lower flange (30) which extends downwardly in order to straddle fastening elements (24) of the upper edge of the plates;
**characterized in that** it includes at least two substantially vertical arms (2, 3) situated at a distance from each other, a horizontal beam (4) held by the upper part of said arms and having a protruding longitudinal part (7) as well as holding means (14) joined to said arms between said beam and their lower end and including, respectively, a protruding holding part (14) with a catch (17) at its end,
so that, after installing a row (20) of plates and fastening the upper part of the plates (21) of this row to the support structure of the fastening section (22):
the device is installed by hooking said catches behind a hooking flange of said already installed fastening section, the lower part of said arms coming to rest against the exterior face of an already installed row of plates and said horizontal beam being situated at a distance from said support structure;
the lower edge of the plates of the row of plates being installed is mounted on the upper flange of said already installed fastening section by fastening elements, these plates coming to rest against said horizontal beam at a forwardly inclined angle and in front of said support structure;
a fastening section to be installed is mounted on the upper edge of the plates of the row being installed by means of fastening elements straddling over the lower flange of this fastening section being installed;
said fastening section being installed is moved forward until it abuts against the support structure, thus bringing the upper edge of said plates of the row of plates being installed towards the support structure;
said fastening section being installed is fastened onto the support structure;
the device is then removed or taken off by unhooking said catches from the hooking flange of said already installed fastening section.

2. Device according to claim 1, **characterized in that** the holding part of said holding means includes an arm (16) equipped at its end with said catch (18) behind a flange (29) extending towards the top of said fastening section (22) and susceptible of passing between two horizontally adjacent plates.

3. Device according to claim 1, **characterized in that** the holding part of said holding means includes a rod (45) equipped at its end with said catch (53) and equipped with a rotating handling means making it possible to rotate this catch between a downwardly oriented position, in order to be able to engage behind a flange which extends towards the top (30a) of said fastening section (22), which extends upwardly opposite its lower flange, and a horizontal position in which it is able to pass between two horizontal rows of plates.

4. Device according to any one of the preceding claims, **characterized in that** said holding means (39) are slidably mounted along said arms.

5. Device according to any one of the preceding claims, **characterized in that** said arms (40) are slidably mounted along said horizontal beam.

6. Device according to any one of the preceding claims, **characterized in that** the lower parts of said arms hold protruding lateral support means (12).

7. Device according to the preceding claim 6, **characterized in that** said lateral support means are made of a shock-absorbing material.
